# EUROPÄISCHE PATENTSCHRIFT

(11) **EP 0 295 431 B1**
(45) Veröffentlichungstag und Bekanntmachung des Hinweises auf die Patenterteilung: **27.12.1991**
(21) Anmeldenummer: 88107681.4
(22) Anmeldetag: 13.05.1988
(51) Int. Cl.: H01T 19/04, H05F 3/04

(54) **Vorrichtung zum Verändern des statischen, elektrischen Potentials durch Koronaentladung an der aus Isoliermaterial gebildeten Oberfläche eines bewegten Elements**
Device for modifying the static electric potential by corona discharge of a surface made of an insulating material of a moved element
Dispositif pour modifier le potentiel électrique statique d'une surface,en matériau isolant,d'un élément en mouvement par décharge corona

(30) Priorität: 19.06.1987 DE 8708551 U; 09.09.1987 DE 3730227; 11.11.1987 DE 3738279
(43) Veröffentlichungstag der Anmeldung: 21.12.1988
(73) Patentinhaber: Keesmann, Till, D-69115 Heidelberg (DE)
(72) Erfinder: Keesmann, Till, D-69115 Heidelberg (DE)
(74) Vertreter: Hach, Hans Karl

(56) Entgegenhaltungen:
- EP-A- 0 055 984
- DE-A- 3 343 063
- US-A- 4 533 523
- PATENT ABSTRACTS OF JAPAN, Band 4, Nr. 58 (P-9)[540], 30. April 1980, Seite 151 P 9; & JP-A-55 29 837 (NIPPON DENKI K.K.) 03-03-1980
- ANGEW. CHEMIE INT. ED. ENGL., Band 20, 1981, Seiten 361-381, Verlag Chemie GmbH, Weinheim, DE; G. WEGNER: "Polymers with metal-like conductivity a review of their synthesis, structure and properties"

## Beschreibung

Die Erfindung betrifft eine Vorrichtung zum Verändern des statischen, elektrischen Potentials an der aus Isoliermaterial gebildeten Oberfläche eines bewegten Elementes mit Hilfe einer Elektrode aus elektrischen Fasern, bei der die Elektrode nichtmetallische Fasern aufweist, die büschelartig, einzeln längs nebeneinander angeordnet sind und die Fasern eines Büschels in einer gemeinsamen freiliegenden Stirnfläche enden und die Elektrode mit Ihrer Stirnfläche der Oberfläche zugekehrt gegenüber der Oberfläche berührungsfrei und mit Abstand zu dieser angeordnet ist.

Aus EP-A-0055984 ist eine Vorrichtung dieser Art bekannt, bei der die Fasern aus leitfähigem Nylon oder rostfreiem Stahl bestehen und in einer Dichte von mehr als 18.000 pro cm² angeordnet sind. Bei dieser bekannten Vorrichtung soll eine Koronaentladung vermieden werden.

Aufgabe der Erfindung ist es, eine Vorrichtung der eingangs genannten Art so auszugestalten, daß mit möglichst einfachen Mitteln eine möglichst intensive Potentialveränderung erzielbar ist.

Lösungen dieser Aufgabe sind in den Ansprüchen 1 bis 3 gekennzeichnet.

Solche elektrisch leitenden, nichtmetallischen, für Fasern geeignete Materialien sind bekannt und leicht, jedenfalls leichter als viele Metalle, zu der gewünschten feinen Faserstruktur zu verarbeiten.

Für die Ausgestaltung nach Anspruch 2 hat sich bewährt, wenn die Fasern aus einer der nachfolgend aufgeführten Substanzen oder einer Mischung dieser Substanzen bestehen, wobei diese Substanzen durch starke Dotierung leitfähig gemacht sind: Polyacetylen, Polyparaphenylen, Polypyrrol, Polythiophen, Polyanilin.

Mit den leitfähig gemachten Polymeren nach der zweiten Ausgestaltung findet die Leitfähigkeit entlang der aus den Monomeren gebildeten Ketten statt. Das macht sich eine Weiterbildung der Erfindung zunutze, die auf einfache Weise den Stromfluß entlang der Fasern, wie er für eine intensive Koronaentladung wünschenswert ist, begünstigt. Diese Weiterbildung ist dadurch gekennzeichnet, daß die aus den Monomeren gebildeten Ketten sich entlang der Faserlänge erstrecken, so daß die Fasern aus gebündelten gleichsinnig gerichteten Ketten bestehen.

Die Erfindung macht sich den Umstand zunutze, daß bestimmte Polymere in nativem Zustand ausgezeichnete Isolatoren sind und in festem Zustand zu elektrisch leitfähigen Charge-Transfer-Komplexen umgeformt werden können, wie dies unter dem Titel "Polymere mit metallähnlicher Leitfähigkeit - Ein Überblick über Synthese, Struktur und Eigenschaften" von Gerhard Wegner, Angew. Chem. 93, Seite 352 - 371, Jg. 1981, beschrieben ist. Die entsprechend umgewandelten Polymere gewinnen eine metallähnliche Leitfähigkeit und werden deshalb auch als organische Metalle bezeichnet. Die metallische Leitfähigkeit wird hervorgerufen durch einen von dem Polymer gebildeten Charge-Transfer-Komplex oder kurz CT-Komplex. Die so leitfähig gemachten Polymere können nach den Verfahren der Kunststofftechnik zu Filmen, Folien, anderen Werkstücken und auch Fasern verarbeitet werden.

Bemerkenswert ist in diesem Zusammenhang auch, daß die Herstellung dieser leitfähigen Polymere keine langwierigen Synthesen oder aufwendigen Verfahren erforderlich macht. Man erhält die leitfähigen Polymere vielmehr über sehr einfache Polymerisationsverfahren aus leicht zugänglichen und großtechnisch verfügbaren Monomeren, wie Acetylen, Benzol, Pyrrol und so weiter und anschließende starke Dotierung, beispielsweise mit Jod.

Sehr gut geeignet sind Fasern aus dotiertem Polyacetylen, das ein ausgedehntes Pi-Elektronensystem in der Hauptkette hat und im festen Zustand zu einem elektrisch leitfähigen Charge-Transfer-(CT)-Komplex mit einer metallischen Leitfähigkeitscharakteristik oxidiert oder reduziert wurde.

Bei der Umsetzung eines dünnen Films von cis-Polyacetylen, wie er durch Polymerisation von Acetylen auf der Oberfläche einer Lösung geeigneter Katalysatoren in einem inerten Lösungsmittel hergestellt werden kann, mit zum Beispiel Iod, AsF₅, Brom oder Naphthalinnatrium als Dotierung, steigt dessen Leitfähigkeit erheblich an. Die elektrischen und optischen Eigenschaften des leitfähigen Polymers, zum Beispiel die geringe Temperaturabhängigkeit der Leitfähigkeit und der drastische Anstieg der Absorption im IR-Bereich mit zunehmendem Umsatz, werden im Sinne einer Phasenumwandlung vom Halbleiter zum Metall gedeutet. Dieses Verhalten kann man mit dem eines klassischen Halbleiters wie Silicium vergleichen, der mit Donoren oder Acceptoren dotiert und dadurch leitfähig wird. Die Umsetzung des Polymers mit zum Beispiel Halogenen, Pseudohalogenen, Alkalimetallen oder Alkalimetall-Derivaten wird daher dem Sprachgebrauch der Halbleiterphysik folgend als "Dotieren" bezeichnet. Fasern aus in diesem Sinne dotiertem Polyacetylen, vorzugsweise cis-Polyacetylen, bieten ebenfalls vorteilhafte Anwendungen.

Weitere vorteilhaft für die Fasern einsetzbare Materialien sind Tetrathiofulvalen und Tetracyanchinomedimethan.

Es sind auch Oxydkeramiken bekannt, die elektrisch leiten beziehungsweise elektrisch leitend gemacht und auch zu Fasern verarbeitet werden können. Solche Fasern sind in Verbindung mit der Ausgestaltung nach Anspruch 3 vorteilhaft einsetzbar, vorzugsweise wenn sie aus supraleitendem Material bestehen.

Bei solchen supraleitenden Materialen handelt es sich um Oxydkeramiken, deren atomarer Aufbau, das heißt also deren Kristallstruktur, sich von der des Kubischen Perovskit-Typs der Formel ABO₃ ableiten läßt, wobei A ein großes Kation, B ein kleines Kation und O ein Sauerstoffion ist. Die Struktur des Perovskit-Typs ist maßgebend für die Hochtemperatur-Supraleitfähigkeit.

Vorzugsweise sind Fasern, mit Ausnahme der für den Ionisierungskontakt und der für die elektrischen Anschlüsse erforderlichen Flächen, in elektrisch isolierende Trägersubstanz, vorzugsweise Kunststoff, eingebettet.

Die elektrisch isolierende Trägersubstanz zum Einfassen der Fasern kann aus Keramik bestehen. Als Trägersubstanz empfiehlt es sich auch, einen Kunststoff einzusetzen, der aus einem durch Dotierung leitfähig machbaren Polymer besteht. Dann ist es möglich und vorteilhaft, daß diese Trägersubstanz in den für den Ionisierungskontakt und die elektrischen Anschlüsse erforderlichen Bereichen durch starke Dotierung leitfähig gemacht ist.

Eine bevorzugte Ausgestaltung einer Koronaelektrode, die sich besonders gut zur Behandlung breiter Oberflächen eignet und bei der durch die geometrische Anordnung die potentialbildende Wirkung begünstigt wird, ist dadurch gekennzeichnet, daß die Koronaelektrode eine langgestreckte Stirnfläche aufweist, die sich etwa senkrecht zur Längserstreckung der Fasern erstreckt, die mit ihrer Schmalseite gegen die Bewegungsrichtung der Oberfläche des Elementes gerichtet ist und sich mit ihrer Längserstreckung quer zur Bewegungsrichtung über die Oberfläche des Elementes erstreckt und daß die Koronaelektrode, bezogen auf die Flächennormale ihrer Stirnfläche gegenüber der Richtung senkrecht auf die Oberfläche im Anstellwinkel von 10 bis 40° (Grad), vorzugsweise 20 bis 30°, gegen die Bewegungsrichtung des Elementes geneigt angeordnet ist.

Der Abstand zwischen der Stirnfläche der Koronaelektrode und der Oberfläche des Elementes ist je nach den zu behandelnden Elementen und den sonstigen Gegebenheiten unterschiedlich gewählt. Er beträgt zwischen 0,1 und 80 mm, vorzugsweise 0,5 bis 30 mm, und sollte so gewählt sein, daß ein Berührungskontakt zwischen der Koronaelektrode und der Oberfläche beziehungsweise dem Element sicher vermeidbar ist.

Es empfiehlt sich,, eine Massenelektrode einzusetzen, die sich über die ganze Länge der Koronaelektrode erstreckt und über die ganze gemeinsame Länge mit gleichem Abstand zur Stirnfläche der Koronaelektrode angeordnet ist, wobei dieser Abstand der kleinste Abstand ist zwischen der Massenelektrode und freiliegenden Teilen der Fasern der Koronaelektrode 1 und größer ist als der Abstand zwischen der Stirnfläche der Koronaelektrode und der Oberfläche des Elementes.

Durch den größeren Abstand der Massenelektrode wird sichergestellt, daß die Koronaentladung durch die Massenelektrode von der Oberfläche abgezogen wird.

Die durch die Koronaentladung hervorgerufene Ionisierung der umliegenden Atmosphäre wird schnell abgeführt durch eine oder mehrere Preßluftdüsen, die in den Spalt zwischen der Stirnfläche der Koronaelektrode und der Oberfläche des Elementes gerichtet sind.

Die Anwendung solcher Preßluftdüsen ist beosnders vorteilhaft, wenn man die Koronaelektrode mit Wechselstrom betreibt, weil dann die mit der einen Phase erzeugten Ionen fortgetragen werden und nicht mit denen der nächstfolgenden Phase erzeugten, gegenpoligen Ionen im Bereich der erwünschten Potentialänderung rekombinieren können.

Man kann auch beidseitig an einem bewegten Element jeweils eine Koronaelektrode vorsehen. Das empfiehlt sich besonders bei der Behandlung von Folien.

An der mit der Erfindung erzielten Koronaentladung sind sehr viele Spitzen und sämtliche Faserenden beteiligt. Dadurch wird ein gleichmäßiger intensiver Entladestrom erzeugt, der eine entsprechend gleichmäßige und intensive Potentialänderung ermöglicht. Das ist insbesondere wichtig, wenn mit ein und derselben Elektrode auf einer größeren Breite der vorbeilaufenden Oberfläche des bewegten Elementes eingewirkt werden soll.

Ungleichmäßigkeiten in der Koronabildung sind zu erwarten beim Einsatz weniger Spitzen. Die Vielzahl der Spitzen ermöglicht eine gleichmäßige Wirkung auf größerer Arbeitsbreite. Die Arbeitsbreite kann sich dabei über etliche Dezimeter erstrecken.

Es ist wünschenswert, über die gesamte Arbeitsbreite mit ein und derselben Koronaelektrode zu arbeiten, weil bei Verwendung mehrerer Koronaelektroden, die sich jeweils nur über einen Teilabschnitt der Breite erstrecken, an den Anschlußstellen der einzelnen Koronaelektroden zwangsläufig Ungleichmäßigkeiten der Einwirkungen zu erwarten sind.

Vorzugsweise sind die Fasern dicht an dicht, weitgehend parallel zueinander und im Bündel zu mehreren hundert bis vielen tausend Fasern in eine Trägersubstanz, vorzugsweise in hitzebeständigen, elektrisch isolierenden Kunststoff oder Keramik, eingebettet. Die Enden dieser Fasern ragen an der Stirnfläche, die die Oberfläche des Ionisierelementes bildet, aus dem Trägerstoff heraus. Sie bilden so eine Vielzahl von Spitzen, an denen Koronaentladung stattfinden kann.

Zwischen den Faserenden und der Oberfläche des zu behandelnden Isoliermaterials ist ein Abstand vorgesehen. Die angestrebte Potentialänderung kann trotz dieses Abstandes aufgrund der sonstigen Kennzeichnung der Erfindung mit hinreichender Intensität stattfinden. Der Abstand bedingt eine wünschenswerte Vergleichmäßigung der Potentialänderung auf der Oberfläche und vermeidet vor allen Dingen Abrieb der Faserspitzen, wie er bei Berührungskontakt mit der vorbeibewegten Oberfläche unvermeidlich wäre. Ein solcher Abrieb findet ungleichmäßig statt und führt nach kurzer Betriebszeit zu einer ungleichmäßigen Stirnfläche des Faserbüschels und damit auch zu einer ungleichmäßigen Potentialausbildung. Das erfordert dann Reparatur.

Die Enden der Fasern, die aus dem Trägerstoff herausragen, sind im Interesse der Koronaentladung vorzugsweise nicht unmittelbar in elektrischem Kontakt miteinander, sie sind allerdings an den gleichen elektrischen Hochspannungspol angeschlossen, und zwar über ein längeres Stück der jeweils betreffenden Faser.

Die Erfindung wird nun anhand der beigefügten Zeichnung näher erläutert.

In der Zeichnung zeigt:
- Figur 1: im Querschnitt eine Koronaelektrode,
- Figur 2: die Ansicht gemäß dem Pfeil II aus Figur 1, teilweise aufgebrochen,
- Figur 3: eine erste Vorrichtung zur Behandlung einer Folie,
- Figur 4: eine zweite Vorrichtung zur Behandlung einer Folie und
- Figur 5: eine dritte Vorrichtung zur Behandlung einer Folie.

Bei der in Figur 1 und 2 dargestellten Koronaelektrode 67 ist mit 70 eine aus Karbon oder aus Metall bestehende Klammer bezeichnet, die stabil und selbsttragend ist. In diese Klammer ist ein durchgehendes Büschel 71 von elektrich leitenden Fasern 68 eingefaßt. Diese Fasern können aus Materialien bestehen, wie sie in den Ansprüchen 2 bis 5 gekennzeichnet sind. Die einzelnen Fasern 68 erstrecken sich längs nebeneinander, sie enden in einer gemeinsamen Sirnfläche 69. Pro Quadratzentimeter Stirnfläche sind 10.000 bis 500.000, vorzugsweise 100.000, Faserenden angeordnet. An diesen Faserenden erfolgt Spitzenentladung für die Ionisierung. Die Fasern sind in eine elektrisch isolierende Trägersubstanz, vorzugsweise Kunststoff, eingebettet. Aus dieser Trägersubstanz, die in der Zeichnung nicht sichtbar ist, ragen nur die Spitzen beziehungsweise die Enden der Fasern an der Stirnfläche 69 heraus.

Eine solche Koronaelektrode kann beispielsweise folgende Abmessungen haben: Länge gemäß Pfeil 73, 500 mm (Millimeter), Höhe gemäß Pfeil 74, 5 mm, Breite gemäß Pfeil 76, 3 mm, Gesamthöhe gemäß Pfeil 77, 7 mm, Büschelbreite gemäß Pfeil 78, 2 mm.

Die Koronaelektroden können auch noch mit erheblich kleineren Abmessungen hergestellt werden. Die Koronaelektrode 67 ist stabförmig und selbsttragend. Zwischen der Klammer 70 und sämtlichen Fasern 68 des Büschels 71 besteht elektrisch leitende Verbindung. Koronaelektroden nach Figur 1 und 2 kann man zu mehreren nebeneinander an einer Wand anordnen. Die Klammer 70 ist langgestreckt und demzufolge ist auch die Stirnfläche 69 langgestreckt und die Stirnfläche hat die Form eines langgestreckten Rechteckes.

In Abänderung des Beispiels nach Figur 1 und 2 kann die Klammer 70 auch aus einem durch starke Dotierung leitfähig gemachten Polymer oder Polymerabkömmling bestehen und die Trägersubstanz in den für den Ionisierungskontakt und die elektrischen Anschlüsse erforderlichen Bereichen durch starke Dotierung leitfähig gemacht sein. Im Falle der Figur 1 und 2 ist dann der durch die strichpunktierte Linie 55 umfahrene Teil der Klammer leitfähig gemacht, so daß dort außen an der Klammer die Stromzuleitungselektrode angesetzt werden kann, während die übrigen, nicht von der strichpunktierten Linie 55 umfahrenen Teile der Klammer 70 elektrisch isolierend sind.

Als Polymere, die unter diesem Gesichtspunkt für die Ausgestaltung der Klammer 70 geeignet sind, kommen in erster Linie die im Anspruch 4 aufgezählten in Betracht.

In Fällen, in denen bei dem Ausführungsbeispiel nach Figur 1 und 2 die Fasern 68 aus einem solchen Polymer bestehen, empfiehlt es sich, für die Klammer das gleiche Polymer einzusetzen.

Figur 3 zeigt den Ausschnitt einer in Pfeilrichtung 1 geförderten Kunststoff-Folie 2, die auf ihrer Oberfläche 3 behandelt werden soll. Dieser Oberfläche 3 gegenüber steht eine langgestreckte Koronaelektrode 4 der Art, wie sie in Figur 1 und 2 beschrieben ist, die sich mit der Längserstreckung ihrer Stirnfläche 7 über die ganze Breite der Folie 2, also quer zum Pfeil 1, erstreckt und der Oberfläche 3 mit einem Abstand gemäß Doppelpfeil 6 von 5 mm gegenübersteht. Die Stirnfläche 7 erstreckt sich planparallel zur Oberfläche 3.

Auf der Unterseite der Folie 2 ist eine Massenelektrode 8 angeordnet, die eine Elektrodenfläche 9 aufweist, die sich planparallel zur Stirnfläche 7 erstreckt und die Unterseite 10 der Folie 2 berührt. Die Elektrodenfläche 9 und die Stirnfläche 7 erstrecken sich mithin planparallel zueinander mit dem Abstand gemäß Doppelpfeil 6 zuzüglich der Stärke der Folie 2.

In den durch den Abstand gemäß Doppelpfeil 6 bedingten Zwischenraum 11 zwischen stirnfläche 7 und Oberfläche 3 sind Preßluftdüsen 12 bis 16 einer Preßluftdüsenanordnung 17 gerichtet. Die Preßluftdüsenanordnung 17 ist an die Druckseite des Preßluftgenerators 18 über ein Absperrventil 19 angeschlossen. Die Koronaelektrode 4 ist an einen Spannungsgenerator 20 angeschlossen, der eine Ausgangswechselspannung oder Gleichspannung von 5.000 bis 10.000 Volt, vorzugsweise im Bereich von 5.000 Volt, erzeugt.

Bei dem Ausführungsbeispiel nach Figur 4 ist die Koronaelektrode 30 mit sehr schmaler Stirnfläche 31 ausgebildet. Sie ist, bezogen auf die Flächennormale 32 dieser Stirnfläche im Anstellwinkel 33 gegen die Richtung 34 senkrecht auf die Oberfläche 35 einer zu behandelnden Folie 36 gerichtet, und zwar geneigt gegen die durch den Pfeil 37 angezeigte Förderrichtung. Eine Massenelektrode 38 ist förderabwärts von der Koronaelektrode angeordnet mit einem Abstand gemäß Doppelpfeil 39 von den Fasern der Koronaelekrode, der wesentlich größer ist als der Abstand gemäß Doppelpfeil 40 zwischen Stirnfläche 31 und Oberfläche 35. Der Abstand gemäß Doppelpfeil 40 beträgt beispielsweise 5 mm und der Abstand gemäß Doppelpfeil 39 beispielsweise 70 mm. Die Folie 36 besteht aus Kunststoff.

Die Koronaelektrode 30 ist an eine Gleichspannungsquelle 51 angeschlossen, deren Ausgangsspannung 5.000 bis 10.000 Volt, vorzugsweise etwa 5.000 Volt, beträgt.

Bei dem Ausführungsbeispiel nach Figur 5 ist eine Kunststoff-Folie 52 in Pfeilrichtung 53 zwischen zwei Koronaelektroden 54 und 41 hindurchgeführt. Die beiden Koronaelektroden sind, jede für sich, genauso ausgebildet und gegenüber der Folie angeordnet wie die Koronaelektrode 4 aus Figur 3, mithin also mit gleichem Abstand gemäß Doppelpfeil 42 beziehungsweise 43 der Stirnfläche 44 beziehungsweise 45 gegenüber der jeweils zugekehrten Oberfläche 46 beziehungsweise 47 der Folie.

Förderabwärts sind auf beiden Seiten Massenelektroden 48, 49 angeordnet, deren Abstand zur Folienbahn etwa genauso groß ist wie der der Stirnfläche 44, 45, und deren Abstand gemäß Doppelpfeil 55, 56 zu den Fasern der Koronaelektroden 54, 41 ein Vielfaches des Abstandes gemäß Doppelpfeil 42 beziehungsweise 43 beträgt.

Die Koronaelektroden sind an eine Spannungsquelle 50 angeschlossen, deren Ausgangsspannung 5.000 bis 10.000 Volt Gleichspannung oder Wechselspannung beträgt.

Die Fasern der in den Zeichnungen angegebenen Ionisierungselemente können aus einem oder mehreren derjenigen Materialien bestehen, die in den Ansprüchen 2 bis 5 angegeben sind.

Die Erfindung ist vielfältig anwendbar, zum Beispiel zur Behandlung des Druckmaterials oder der das Druckmaterial fördernden oder behandelnden Teile, insbesondere der Zylinder einer Druckmaschine. Sie ist vorzugsweise anwendbar bei Fotokopiergeräten zur Behandlung des Fotokopiermaterials und/oder der auf das Fotokopiermaterial einwirkenden Oberflächen von Teilen des Fotokopiergerätes, insbesondere von umlaufenden Walzen.

## Patentansprüche

1. Vorrichtung zum Verändern des statischen, elektrischen Potentials an der aus Isoliermaterial gebildeten Oberfläche eines bewegten Elementes mit Hilfe einer Elektrode aus elektrischen Fasern
bei der die Elektrode ( 4 ) nichtmetallische Fasern (68) aufweist, die büschelartig, einzeln längs nebeneinander angeordnet sind und
die Fasern eines Büschels in einer gemeinsamen freiliegenden Stirnfläche ( 69 ) enden und
die Elektrode mit Ihrer Stirnfläche der Oberfläche ( 3 ) zugekehrt gegenüber der Oberfläche berührungsfrei und mit Abstand ( 6 ) zu dieser angeordnet ist, dadurch gekennzeichnet,
daß die Fasern aus polykristallinem, einphasigem oder mehrphasigem Kohlenstoff, vorzugsweise mit graphitähnlicher Struktur, bestehen,
daß 10.000 bis 500.000, vorzugsweise etwa 100.000, Faserenden beziehungsweise -spitzen pro Quadratzentimenter in der Stirnfläche ( 69 ) angeordnet sind und,
daß die Entladung nach Art einer Koronaentladung von diesen Faserenden ausgeht.

2. Vorrichtung zum Verändern des statischen, elektrischen Potentials an der aus Isoliermaterial gebildeten Oberfläche eines bewegten Elementes mit Hilfe einer Elektrode aus elektrischen Fasern
bei der die Elektrode ( 4 ) nichtmetallische Fasern (68) aufweist, die büschelartig, einzeln längs nebeneinander angeordnet sind und
die Fasern eines Büschels in einer gemeinsamen freiliegenden Stirnfläche ( 69 ) enden und
die Elektrode mit Ihrer Stirnfläche der Oberfläche ( 3 ) zugekehrt gegenüber der Oberfläche berührungsfrei und mit Astand ( 6 ) zu dieser angeordnet ist, dadurch gekennzeichnet,
daß die Fasern ( 68 ) aus durch starke Dotierung leitfähig gemachten Polymeren oder Polymerabkömmlingen bestehen, deren nicht dotierte Monomere im wesentlichen aus Kohlenstoffatomen und Wasserstoffatomen bestehen und gegegebenenfalls einige Stickstoffatome oder Schwefelatome aufweisen, deren Monomere zu Ketten verknüpft sind, in denen die Kohlenstoffatome abwechselnd durch einfache und Doppelbindungen miteinander verknüpft sind.
daß 10.000 bis 500.000, vorzugsweise etwa 100.000, Faserenden beziehungsweise -spitzen pro Quadratzentimeter in der Stirnfläche ( 69 ) angeordnet sind und,
daß die Entladung nach Art einer Koronaentladung von diesen Faserenden ausgeht.

3. Vorrichtung zum Verändern des statischen, elektrischen Potentials an der aus Isoliermaterial gebildeten Oberfläche eines bewegten Elementes mit Hilfe einer Elektrode aus elektrischen Fasern
bei der die Elektrode ( 4 ) nichtmetallische Fasern (68) aufweist, die büschelartig, einzeln längs nebeneinander angeordnet sind und
die Fasern eines Büschels in einer gemeinsamen freiliegenden Stirnfläche ( 69 ) enden und
die Elektrode mit ihrer Stirnfläche der Oberfläche ( 3 ) zugekehrt gegenüber der Oberfläche berührungsfrei und mit Abstand ( 6 ) zu dieser angeordnet ist, dadurch gekennzeichnet,
daß die Fasern ( 68 ) aus elektrisch leitender Oxydkeramik, vorzugsweise mit Supraleitfähigkeit, bestehen,
daß 10.000 bis 500.000, vorzugsweise etwa 100.000, Faserenden beziehungsweise -spitzen pro Quadratzentimeter in der Stirnfläche ( 69 ) angeordnet sind und,
daß die Entladung nach Art einer Koronaentladung von diesen Faserenden ausgeht.

4. Vorrichtung nach Anspruch 2, dadurch gekennzeichnet,
daß die Fasern ( 68 ) aus einer der nachfolgend aufgeführten Substanzen oder einer Mischung dieser Substanzen bestehen, wobei diese Substanzen durch starke Dotierung leitfähig gemacht sind: Polyacetylen, Polyparaphenylen, Polypyrrol, Polythiophen, Polyanilin.

5. Vorrichtung nach Anspruch 2 oder 3, dadurch gekennzeichnet,
daß die aus den Monomeren gebildeten Ketten sich entlang der Faserlänge erstrecken, so daß die Fasern aus gebündelten gleichsinnig gerichteten Ketten bestehen.

6. Vorrichtung nach einem der vorhergehenden Ansprüche, dadurch gekennzeichnet,
daß Fasern ( 68 ) mit Ausnahme der für den Ionisierungskontakt und der für die elektrischen Anschlüsse erforderlichen Flächen in elektrisch isolierende Trägersubstanz eingebettet sind,
daß diese Trägersubstanz ein durch starke Dotierung leitfähig machbares Polymer oder Polymerabkömmling ist und
daß diese Trägersubstanz in den für den Ionisierungskontakt und die elektrischen Anschlüsse erforderlichen Bereichen durch starke Dotierung leitfähig gemacht ist.

7. Vorrichtung nach einem der vorhergehenden Ansprüche, dadurch gekennzeichnet,
daß die Koronaelektrode eine langgestreckte Stirnfläche ( 69 ) aufweist, die sich etwa senkrecht zur Längserstreckung der Fasern ( 68 ) erstreckt, die mit ihrer Schmalseite gegen die Bewegungsrichtung der Oberfläche ( 3 ) des Elementes ( 2 ) gerichtet ist und sich mit ihrer Längserstreckung quer zur Bewegungsrichtung über die Oberfläche des Elementes erstreckt und
daß die Koronaelektrode, bezogen auf die Flächennormale ( 32 ) ihrer Stirnfläche ( 31 ) gegenüber der Richtung senkrecht auf die Oberfläche ( 35 ) im Anstellwinkel ( 33 ) von 10 bis 40° ( Grad ), vorzugsweise 20 bis 30°, gegen die Bewegungsrichtung des Elementes ( 36 ) geneigt angeordnet ist.

8. Vorrichtung nach einem der vorhergehenden Ansprüche, dadurch gekennzeichnet,
daß der Abstand zwischen der Stirnfläche ( 7 ) der Koronaelektrode und der Oberfläche ( 3 ) des Elementes (2) 0,1 bis 80,0 mm ( Millimeter), vorzugsweise 0,5 bis 30 mm, beträgt.

9. Vorrichtung nach einem der vorhergehenden Ansprüche, dadurch gekennzeichnet,
daß eine oder mehrere Preßluftdüsen ( 12 - 16 ) vorgesehen sind, die in den Spalt ( 11 ) zwischen der Stirnfläche ( 7 ) der Koronaelektrode ( 4 ) und der Oberfläche ( 3 ) des Elementes ( 2 ) gerichtet sind.

## Claims

1. Device for modifying the static, electric potential on the insulating material surface of a moving element with the aid of an electrode formed from electric fibres, in which the electrode (4) has nonmetallic fibres (68), which are individually and longitudinally arranged in juxtaposed tuft-like manner, the fibres of a tuft end in a common exposed face (69) end the face of the electrode faces the surface (3) in contact-free manner and at a distance (6) therefrom, characterized in that the fibres are formed from polycrystalline, monophase or polyphase carbon, preferably having a graphite-like structure, that 10,000 to 500,000 and preferably approximately 100,000 fibre ends or tips per square centimetre are located in the face (69) and that the discharge emanates from said fibre ends in the manner of a corona discharge.

2. Device for modifying the static, electric potential on the insulating material surface of a moving element with the aid of an electrode formed from electric fibres, in which the electrode (4) has nonmetallic fibres (68), which are individually and longitudinally arranged in juxtaposed tuft-like manner, the fibres of a tuft end in a common exposed face (69) and the face of the electrode faces the surface (3) in contact-free manner and at a distance (6) therefrom, characterized in that the fibres (68) are formed from polymers or polymer derivatives made conductive by strong doping and whose undoped monomers substantially comprise carbon atoms and hydrogen atoms and optionally have a few nitrogen or sulphur atoms, whose manners are linked to form chains, in which the carbon atoms are alternately linked together by single and double bonds, that there are 10,000 to 500,000 and approximately 100,000 fibre ends or tips per square centimetre in the face (69) and that the discharge emanates from said fibre ends in the manner of a corona discharge.

3. Device for modifying the static, electric potential on the insulating material surface of a moving element with the aid of an electrode formed from electric fibres, in which the electrode (4) has nonmetallic fibres (68), which are individually and longitudinally arranged in juxtaposed tuft-like manner, the fibres of a tuft end in a common exposed face (69) and the face of the electrode faces the surface (3) in contact-free manner and at a distance (6) therefrom, characterized in that the fibres (68) comprise electrically conductive oxide ceramic, preferably with superconductivity, that 10,000 to 500,000 and preferably approximately 100,000 fibre ends or tips per square centimetre are arranged in the face (69) and that the discharge emanates from said fibre ends in the manner of a corona discharge.

4. Device according to claim 2, characterized in that the fibres (68) comprise one of the subsequently indicated substances or a mixture thereof, said substances being rendered conductive by strong doping: polyacetylene, polyparaphenylene, polypyrrole, polythiophene and polyaniline.

5. Device according to claims 2 or 3, characterized in that the chains formed from the monomers extend along the fibre length, so that the fibres comprise bundled chains directed in the same direction.

6. Device according to one of the preceding claims, characterized in that, with the exception of the surfaces necessary for ionizing contact and for the electrical terminals, the fibres (68) are embedded in electrically insulating carrier substance, that the said carrier substance is a polymer or polymer derivative which can be rendered conductive by strong doping and that said carrier substance is made conductive in the areas necessary for ionizing contact and the electrical terminals by strong doping.

7. Device according to one of the preceding claims, characterized in that the corona electrode has an elongated face (69), which extends roughly at right angles to the longitudinal extension of the fibres (68), whose narrow side is directed against the movement direction of the surface (3) of the element (2) end extends with its longitudinal extension at right angles to the movement direction over the surface of the element and that the corona electrode, based on the surface normal (32) of its face (31) is inclined with respect to the direction at right angles to the surface (35) at a setting angle (33) of 10 to 40° (degrees), preferably 20 to 30° against the movement direction of the element (36).

8. Device according to one of the preceding claims, characterized in that the distance between the face (7) of the corona electrode and the surface (3) of the element (2) is 0.1 to 80.0 mm (millimetres), preferably 0.5 to 30 mm.

9. Device according to one of the preceding claims, characterized in that one or more compressed air nozzles (12 to 16) are provided, which are directed into the gap (11) between the face (7) of the corona electrode (4) and the surface (3) of the element (2).

## Revendications

1. Dispositif pour modifier le potentiel électrique statique de la surface, en matériau isolant, d'un élément en mouvement, à l'aide d'une électrode formée de fibres électriquement conductrices,
dans lequel l'électrode (4) présente des fibres non métalliques (68) placées individuellement les unes à côté des autres, longitudinalement, à la façon d'un faisceau, et
les fibres d'un faisceau se terminent dans une face frontale commune (69) disposée libre, et
l'électrode est placée avec sa face frontale dirigée vers ladite surface (3) en regard de celle-ci, sans venir en contact avec elle et à une distance (6) de cette surface, caractérisé en ce
que les fibres sont faites de carbone polycristallin, monophasique ou polyphasique, ayant de préférence une structure semblable à celle du graphite,
que 10.000 à 500.000, de préférence environ 100.000 extrémités ou pointes de fibres sont disposées par centimètre carré dans la face frontale (69) et
que la décharge part à la façon d'une décharge par effet couronne de ces extrémités de fibres.

2. Dispositif pour modifier le potentiel électrique statique de la surface, en matériau isolant, d'un élément en mouvement, à l'aide d'une électrode formée de fibres électriquement conductrices,
dans lequel l'électrode (4) présente des fibres non métalliques (68) placées individuellement les unes à côté des autres, longitudinalement, à la façon d'un faisceau, et
les fibres d'un faisceau se terminent dans une face frontale commune (69) disposée libre, et
l'électrode est placée avec sa face frontale dirigée vers ladite surface (3) en regard de celle-ci, sans venir en contact avec elle et à une distance (6) de cette surface, caractérisé en ce
que les fibres (68) sont faites de polymères ou de dérivés de polymères rendus conducteurs par un fort dopage, dont les monomères non dopés sont formés essentiellement d'atomes de carbone et d'atomes d'hydrogène et présentent éventuellement quelques atomes d'azote ou de souffre, dont les monomères sont reliés en chaînes dans lesquelles les atomes de carbone sont alternativement reliés entre eux par des liaisons simples et des liaisons doubles,
que 10.000 à 500.000, de préférence environ 100.000 extrémités ou pointes de fibres sont disposées par centimètre carré dans la face frontale (69) et
que la décharge part à la façon d'une décharge par effet couronne de ces extrémités de fibres.

3. Dispositif pour modifier le potentiel électrique statique de la surface, en matériau isolant, d'un élément en mouvement, à l'aide d'une électrode formée de fibres électriquement conductrices,
dans lequel l'électrode (4) présente des fibres non métalliques (68) placées individuellement les unes à côté des autres, longitudinalement, à la façon d'un faisceau, et
les fibres d'un faisceau se terminent dans une face frontale commune (69) disposée libre, et
l'électrode est placée avec sa face frontale dirigée vers ladite surface (3) en regard de celle-ci, sans venir en contact avec elle et à une distance (6) de cette surface, caractérisé en ce
que les fibres (68) sont faites de céramique oxydée électriquement conductrice, de préférence douée de supraconductivité,
que 10.000 à 500.000, de préférence environ 100.000 extrémités ou pointes de fibres sont disposées par centimètre carré dans la face frontale (69) et
que la décharge part à la façon d'une décharge par effet couronne de ces extrémités de fibres.

4. Dispositif selon la revendication 2, caractérisé en ce
que les fibres (68) sont formées d'une des substances indiquées ci-après, ou d'un mélange de ces substances, lesquelles ont été rendues conductrices par un fort dopage: polyacétylène, polyparaphénylène, polypyrrole, polythiophène, polyaniline.

5. Dispositif selon la revendication 2 ou 3, caractérisé en ce
que les chaînes formées des monomères s'étendent dans le sens de la longueur des fibres, de sorte que les fibres sont constituées de chaînes de même orientation assemblées en paquets.

6. Dispositif selon une des revendications précédentes, caractérisé en ce
que les fibres (68) sont noyées dans une substance de support électriquement isolante à l'exception des surfaces des fibres nécessaires pour le contact d'ionisation et pour les connexions électriques,
que cette substance de support est un polymère ou un dérivé d'un polymère susceptible d'être rendu conducteur par un fort dopage et
que cette substance de support est rendue conductrice par un fort dopage dans les zones nécessaires pour le contact d'ionisation et les connexions électriques.

7. Dispositif selon une des revendications précédentes, caractérisé en ce
que l'électrode à effet couronne possède une face frontale (69) de forme allongée, s'étendant à peu près perpendiculairement au sens de la longueur des fibres (68), qui est dirigée par son petit côté en sens contraire à la direction de mouvement de la surface (3) de l'élément (2) et s'étend par sa dimension longitudinale transversalement à la direction de mouvement sur la surface de l'élément et
que l'électrode à effet couronne est disposée inclinée de manière que la normale (32) à sa face frontale (31) forme un angle d'inclinaison (33) de 10 à 40° (degrés), de préférence de 20 à 30°, avec la perpendiculaire à la surface (35) de l'élément (36), en sens contraire à la direction de mouvement de l'élément (36).

8. Dispositif selon une des revendications précédentes, caractérisé en ce
que la distance entre la face frontale (7) de l'électrode à effet couronne et la surface (3) de l'élément (2) est de 0,1 à 80,0 mm (millimètres), de préférence de 0,5 à 30 mm.

9. Dispositif selon une des revendications précédentes, caractérisé en ce
qu'une ou plusieurs tuyères de soufflage d'air comprimé (12-16) sont prévues, qui sont dirigées dans l'intervalle (11) entre la face frontale (7) de l'électrode à effet couronne (4) et la surface (3) de l'élément (2).
